# EUROPÄISCHE PATENTSCHRIFT

(11) **EP 2 082 897 B1**
(45) Veröffentlichungstag und Bekanntmachung des Hinweises auf die Patenterteilung: **18.09.2013**
(21) Anmeldenummer: 09003647.6
(22) Anmeldetag: 22.08.2008
(51) Int. Cl.: B44C 1/24, B44C 5/04, E04F 13/08, E04F 15/02

(54) **Fussbodenpaneele sowie Verfahren zu deren Herstellung**
Floor panel and method for its manufacture
Panneaux de sol et leur procédé de fabrication

(30) Priorität: 11.09.2007 DE 102007043204
(43) Veröffentlichungstag der Anmeldung: 29.07.2009
(62) Teilanmeldung aus: 08014881.0
(73) Patentinhaber: Schulte, Guido, 59602 Rüthen-Meiste (DE)
(72) Erfinder: Schulte, Guido, 59602 Rüthen-Meiste (DE)
(74) Vertreter: Ksoll, Peter

(56) Entgegenhaltungen:
- EP-A- 1 533 043
- DE-A1- 19 927 175
- DE-A1-102005 006 532
- DE-C1- 10 025 360
- FR-A- 2 320 836
- US-A1- 2003 033 777
- US-A1- 2006 191 222

## Beschreibung

Die Erfindung betrifft eine Fußbodenpaneele, welche eine Trägerplatte und eine auf die Trägerplatte oberseitig aufgebrachte Nutzschicht aus Kork aufweist sowie ein Verfahren zur Herstellung einer solchen Fußbodenpaneele.

Beläge aus Kork, insbesondere Korkböden, erfreuen sich immer größerer Beliebtheit, vorwiegend im privaten Wohnbereich. Korkboden ist pflegeleicht, elastisch sowie gelenkschonend und erzeugt ein gesundes Raumklima mit wohltuender Fußwärme. Zudem sind Korkböden angenehm leise.

Ein mehrschichtiger Korkboden geht beispielsweise aus der EP 0 611 408 B1 hervor. Auch die DE 10 2005 006 532 A1 beschreibt ein Paneel bestehend aus mehreren Schichten, wobei die obere sichtbare Nutzschicht auch aus Kork bestehen kann. Durch die DE 102 01 087 A1 zählt ein elastischer Bodenbelag zum Stand der Technik, bestehend aus miteinander verbindbaren mehrschichtigen Bodenplatten mit wenigstens einer oberen Schicht aus Linoleum, Kunststoff oder Kork.

Aus der DE 10 2006 008 147 A1 geht ein Paneelelement für einen Fußboden-, Wand- oder Deckenbelag hervor, wobei das Paneelelement ein Spritzteil ist, welches aus einem Gemisch ausgebildet ist, der einen nachwachsenden Rohstoff enthält sowie ein den nachwachsenden Rohstoff verbindendes Material und gegebenenfalls Hilfs- und Zusatzstoffe. Als nachwachsender Rohstoff zur Ausbildung des Spritzteils wird unter anderem Kork vorgeschlagen.

Die EP 0 442 863 A2 beschreibt eine Paneele aus einem wärme- und schallisolierenden Material, beispielsweise agglomeriertem Kork. Die Oberfläche der Paneele ist graviert, beispielsweise um der Paneele eine Maueroptik zu verleihen, und mit einer Wasserschutzfarbe angestrichen.

Zum technologischen Hintergrund zählt durch die EP 0 094 524 A2 eine Korknoppenplatte, wobei zwischen zwei Schichten aus einer vulkanisierbaren Mischung aus einem Elastomer und Korkmehl ein Gittergewebe eingebettet ist.

Aus der EP 1 533 043 A1 geht ein Verfahren und eine Vorrichtung zum Beschichten von Holz oder Holzwerkstoffen hervor. Hierbei wird die Versiegelungsschicht erwärmt und ein Metallband auf die Versiegelungsschicht gedrückt. Die Versiegelungsschicht wird dann abgekühlt, wobei die Metallbahn die Oberfläche der Versiegelungsschicht so lange kontaktiert, bis diese erstarrt ist. Das Metallband kann eine matte, glatte, geätzte, geprägte oder strukturierte Oberfläche aufweisen.

In der DE 100 25 360 C1 wird ein Verbundzierteil beschrieben, insbesondere für die dekorative Innenausstattung von Fahrzeugen. Das Verbundzierteil besteht aus zwei Zierteilelementen mit zwei verschiedenen dekorativen Sichtoberflächen. Bevorzugt besteht die erste dekorative Sichtoberfläche des ersten Zierteilelements aus einer Dekorschicht, die als Furnierschicht, Textilschicht oder Folienschicht ausgebildet ist. Die Dekorschicht kann auch aus Kork bestehen. Zudem können die Dekorschichten bedruckt sein oder mit einer Oberflächenprägung versehen sein. Für den Einsatz unter den rauen Bedingungen eines Bodenbelags ist das bekannte Verbundzierteil nicht geeignet.

Aus der DE 199 27 175 A1 ist die Verwendung einer Prägefolie als Dekorationsmaterial bekannt. Die Prägefolie wird für die Herstellung dekorativer Muster auf einem flächigen Substrat, beispielsweise aus Kork, verwendet.

Gängig sind Kork-Fußbodendielen mit einem Dreischichtaufbau und profilierten Fügeflächen, dem sogenannten Klicksystem, welches eine mechanische Verriegelung entlang der Stoßkanten der Fußbodendielen ermöglicht. Die Trägerplatte oder Mittellage besteht aus einer hochverdichteten Faserplatte (HDF). In die Trägerplatte wird die Klickverbindung eingefräst. Als Deck- bzw. Nutzschicht wird auf die Trägerplatte eine Korkschicht aufkaschiert. Üblich ist weiterhin ein Gegenzug, der ebenfalls aus einer Korkschicht besteht. Dieser dient gleichzeitig als Trittschallkaschierung.

Die bekannten Korkpaneelen gibt es in unterschiedlichen Farben und Optiken. Dennoch besteht ein Bedarf, die Optik und Variationsmöglichkeiten dieses Naturmaterials zu erweitern.

Der Erfindung liegt daher ausgehend vom Stand der Technik die Aufgabe zu Grunde, eine Fußbodenpaneele zu schaffen, die eine Nutzschicht aus Kork aufweist mit einer markanten Optik und ein Verfahren zur Herstellung einer solchen Fußbodenpaneele aufzuzeigen.

Der gegenständliche Teil der Aufgabe wird durch eine Fußbodenpaneele gemäß Anspruch 1 gelöst.

Eine vorteilhafte Ausgestaltung der erfindungsgemäßen Paneele ist Gegenstand der abhängigen Ansprüche 2 bis 6.

Nach der Erfindung weist die oberseitige Korkschicht eine geprägte Oberflächenstruktur auf. Vorzugsweise besitzt die Korkschicht eine Dicke von mindestens 2 mm. Die Korkschicht selbst kann mehrschichtig aufgebaut sein und beispielsweise aus einem Korkfurnier auf einem Granulatkork bestehen. Möglich ist selbstverständlich auch die Verwendung einer kompakten Korkschicht. Die Oberfläche der Korkschicht ist mit einem Dekor bedruckt, vorzugsweise mit einem zweischichtigen Druckbild. Zur Erhöhung der Widerstandsfähigkeit der Korkschicht ist diese mit einer Versiegelung versehen. Dies ist in Form des Auftrags einer Lack-, Öl- oder Wachsschicht möglich.

Die Lösung des verfahrensmäßigen Teils der Aufgabe zeigt Anspruch 7 auf.

Vorteilhafte Weiterbildungen des erfindungsgemäßen Verfahrens sind Gegenstand der abhängigen Ansprüche 8 bis 15.

Kernpunkt des erfindungsgemäßen Verfahrens bildet das Prägen einer Oberflächenstruktur in die Korkschicht. Hierdurch lassen sich dekorative und dauerhafte Oberflächenstrukturen in der Korkschicht erzeugen, welche die natürliche Zeichnung der Korkschicht unterstützen und oder zusätzliche Akzente setzen.

Die Korkschicht ist mit einem Dekor bedruckt. Die Korkschicht wird vor dem Prägen der Oberflächenstruktur bedruckt. Dies kann in einer oder mehreren Druckschichten erfolgen. Besonders ansprechende Dekore, z.B. mit floralen Elementen, lassen sich über Druckwalzen erzeugen. Hierdurch kann die ästhetische Wirkung der geprägten Oberflächenstruktur unterstützt werden.

Die optischen Eigenschaften ebenso wie die Gebrauchseigenschaften und Abriebfestigkeit einer erfindungsgemäßen Fußbodenpaneele lassen sich weiter steigern, wenn die Korkschicht versiegelt wird. Hierzu wird die Korkschicht lackiert, geölt und/oder gewachst.

Vorzugsweise wird die Korkschicht vor oder beim Prägen erwärmt, insbesondere auf eine Temperatur zwischen 40 °C und 60 °C.

Kork ist elastisch und hat ein hohes Rückverformungsverhalten. Bei Normaltemperaturen lässt sich eine Prägestruktur daher nur bedingt in der Korkschicht erzeugen bzw. die Ergebnisse sind weniger zufriedenstellend. Wird die Korkschicht aber auf einem Temperaturbereich von 40 °C bis 60 °C erwärmt, lässt sich der Kork sehr gut verformen und die Oberflächenstruktur aufbringen. Die Oberflächenstruktur bleibt dauerhaft erhalten. Dies gilt insbesondere im Zusammenhang mit einer Trägerplatte auf Basis von HDF oder MDF. Eine druckstabile Trägerplatte gewährleistet, dass die zwischen der Korkschicht und der Trägerplatte befindliche Kleberschicht beim Prägen und der dabei einwirkenden Kräfte nicht zerstört wird. Vorzugsweise kommt eine Trägerplatte aus einem Werkstoff mit einer Dichte größer 820 kg/m³ zum Einsatz.

Die Korkschicht ist auf die Trägerplatte mittels eines Kaschiermittels aufgeklebt. Als Kaschiermittel können Dispersionskleber, Harnstoffharze, Polyurethansysteme und ähnliche Klebstoffe verwendet werden.

Vorzugsweise erfolgt die Erwärmung der Korkschicht indirekt über die Prägewalze. Hierbei wird die Oberflächenstruktur in die Korkschicht mittels einer beheizten Prägewalze erzeugt. Die Prägewalze wird vorzugsweise elektrisch oder mittels Thermoöl beheizt. Die Temperatur der Prägewalze und die Kontaktzeit zwischen Prägewalze und Korkschicht werden so eingestellt, dass die gewünschte Prägetemperatur zwischen 40 °C und 60 °C der Korkschicht zuverlässig erreicht wird.

Der Auftrag des Druckdekors wird auf die geprägte Oberflächenstruktur abgestimmt, so dass die Prägung synchron zu dem aufgedruckten Dekor erscheint. Zweckmäßiger Weise wird das Dekor deckungsgleich mit der Prägung aufgebracht, wobei eine Überlappung von Dekor und Prägung von +/- 2 mm möglich ist.

Zur Erzielung einer optisch ansprechenden Oberflächenstruktur sollte die Korkschicht eine Dicke von mindestens 2 mm aufweisen. Eine solche Korkschicht lässt sich sehr gut prägetechnisch bearbeiten, so dass stabile Strukturen erzeugt werden können.

Als Trägerplatte bewährt haben sich solche aus Faserwerkstoffen, wie hochverdichtete oder mittelverdichtete Faserplatten. Grundsätzlich können auch Trägerplatten aus Schichtwerkstoffen, wie Sperrholzplatten, zur Anwendung gelangen.

Zum Einsatz einer erfindungsgemäßen Paneele im Fußbodenbereich, also als Fußbodendiele, kann diese mit einer unterseitigen Trittschalldämmung versehen werden.

## Patentansprüche

1. Fußbodenpaneele, welche eine Trägerplatte und eine auf die Trägerplatte oberseitig aufgebrachte Korkschicht aufweist, **dadurch gekennzeichnet, dass** die Korkschicht eine geprägte Oberflächenstruktur besitzt und mit einem Dekor bedruckt ist sowie mit einer Versiegelung versehen ist, wobei die Versiegelung als Lack-, Öl- oder Wachsschicht ausgebildet ist.

2. Fußbodenpaneele nach Anspruch 1, **dadurch gekennzeichnet, dass** die Korkschicht eine Dicke von mindestens 2 mm aufweist.

3. Fußbodenpaneele nach Anspruch 1 oder 2,
**dadurch gekennzeichnet, dass** die Korkschicht auf die Trägerplatte aufgeklebt ist.

4. Fußbodenpaneele nach einem der Ansprüche 1 bis 3,
**dadurch gekennzeichnet, dass** das Dekor deckungsgleich zur geprägten Oberflächenstruktur aufgedruckt ist.

5. Fußbodenpaneele nach einem der Ansprüche 1 bis 4,
**dadurch gekennzeichnet, dass** die Trägerplatte aus einem Faserwerkstoff besteht.

6. Fußbodenpaneele nach einem der Ansprüche 1 bis 4,
**dadurch gekennzeichnet, dass** die Trägerplatte aus einem Schichtwerkstoff besteht.

7. Verfahren zur Herstellung einer Fußbodenpaneele, welche eine Trägerplatte und eine auf die Trägerplatte oberseitig aufgebrachte Korkschicht aufweist, mit dem Schritten:
- Bereitstellen der Trägerplatte;
- Aufbringen der Korkschicht auf die Trägerplatte;
und **gekennzeichnet durch** folgende Schritte:
- Bedrucken der Korkschicht mit einem Dekor;
- Prägen einer Oberflächenstruktur in die Korkschicht und Bedrucken mit einem Dekor;
- Auftrag einer Versiegelung als Lack-, Öl- oder Wachsschicht auf die Korkschicht.

8. Verfahren nach Anspruch 7, **dadurch gekennzeichnet, dass** die Korkschicht vor oder beim Prägen erwärmt wird.

9. Verfahren nach Anspruch 8, **dadurch gekennzeichnet, dass** die Korkschicht vor oder beim Prägen auf eine Temperatur zwischen 40 °C und 60 °C erwärmt wird.

10. Verfahren nach einem der Ansprüche 7 bis 9, **dadurch gekennzeichnet, dass** die Korkschicht auf die Trägerplatte aufgeklebt wird.

11. Verfahren nach wenigstens einem der Ansprüche 7 bis 10, **dadurch gekennzeichnet, dass** die Oberflächenstruktur in der Korkschicht mittels einer beheizten Prägewalze erzeugt wird.

12. Verfahren nach einem der Ansprüche 7 bis 11, **dadurch gekennzeichnet, dass** das Dekor deckungsgleich zur geprägten Oberflächenstruktur aufgedruckt wird.

13. Verfahren nach wenigstens einem der Ansprüche 7 bis 12, **dadurch gekennzeichnet, dass** eine Korkschicht mit einer Dicke von mindestens 2 mm bereitgestellt wird.

14. Verfahren nach wenigstens einem der Ansprüche 7 bis 13, **dadurch gekennzeichnet, dass** eine Trägerplatte aus einem Faserwerkstoff bereitgestellt wird.

15. Verfahren nach wenigstens einem der Ansprüche 7 bis 13, **dadurch gekennzeichnet, dass** eine Trägerplatte aus einem Schichtwerkstoff bereitgestellt wird.

## Claims

1. Flooring panel which comprises a carrier plate and a cork layer applied to the top face of the carrier plate, **characterised in that** the cork layer has an embossed surface structure and is printed with a decorative pattern and provided with a seal, the seal being a layer of lacquer, oil or wax.

2. Flooring panel according to claim 1, **characterised in that** the cork layer has a thickness of at least 2 mm.

3. Flooring panel according to claim 1 or 2, **characterised in that** the cork layer is adhesively bonded to the carrier plate.

4. Flooring panel according to any of claims 1 to 3, **characterised in that** the decorative pattern is printed congruently with the embossed surface structure.

5. Flooring panel according to any of claims 1 to 4, **characterised in that** the carrier plate consists of a fibrous material.

6. Flooring panel according to any of claims 1 to 4, **characterised in that** the carrier plate consists of a laminated material.

7. Method for producing a flooring panel which comprises a carrier plate and a cork layer applied to the top face of the carrier plate, comprising the steps of:
- preparing the carrier plate;
- applying the cork layer to the carrier plate;
and **characterised by** the following steps:
- printing a decorative pattern onto the cork layer;
- embossing a surface structure into the cork layer and printing with a decorative pattern;
- applying a seal in the form of a layer of lacquer, oil or wax to the cork layer.

8. Method according to claim 7, **characterised in that** the cork layer is heated before or during the embossing.

9. Method according to claim 8, **characterised in that** the cork layer is heated to a temperature of between 40°C and 60°C before or during the embossing.

10. Method according to any of claims 7 to 9, **characterised in that** the cork layer is adhesively bonded to the carrier plate.

11. Method according to at least one of claims 7 to 10, **characterised in that** the surface structure in the cork layer is produced by means of a heated embossing roller.

12. Method according to any of claims 7 to 11, **characterised in that** the decorative pattern is printed congruently with the embossed surface structure.

13. Method according to at least one of claims 7 to 12, **characterised in that** a cork layer having a thickness of at least 2 mm is provided.

14. Method according to at least one of claims 7 to 13, **characterised in that** a carrier plate made of a fibrous material is provided.

15. Method according to at least one of claims 7 to 13, **characterised in that** a carrier plate made of a laminated material is provided.

## Revendications

1. Panneau de sol, qui présente une plaque de support et une couche de liège appliquée par-dessus la plaque de support, **caractérisé en ce que** la couche de liège possède une structure de surface gaufrée et est imprimée avec un motif et est pourvue d'un scellage, dans lequel le scellage est formé d'une couche de vernis, d'huile ou de cire.

2. Panneau de sol selon la revendication 1, **caractérisé en ce que** la couche de liège présente une épaisseur d'au moins 2 mm.

3. Panneau de sol selon la revendication 1 ou 2, **caractérisé en ce que** la couche de liège est collée sur la plaque de support.

4. Panneau de sol selon l'une quelconque des revendications 1 à 3, **caractérisé en ce que** le motif est pressé de manière à couvrir totalement la structure de surface gaufrée.

5. Panneau de sol selon l'une quelconque des revendications 1 à 4, **caractérisé en ce que** la plaque de support est constituée d'un matériau fibreux.

6. Panneau de sol selon l'une quelconque des revendications 1 à 4, **caractérisé en ce que** la plaque de support est constituée d'un matériau stratifié.

7. Procédé de fabrication d'un panneau de sol, qui présente une plaque de support et une couche de liège appliquée par-dessus la plaque de support, avec les étapes consistant à :
- préparer la plaque de support ;
- appliquer la couche de liège sur la plaque de support ;
et **caractérisé par** les étapes suivantes :
- imprimer un motif sur la couche de liège ;
- gaufrer une structure de surface dans la couche de liège et l'imprimer avec un motif ;
- appliquer un scellage sous la forme d'une couche de vernis, d'huile ou de cire sur la couche de liège.

8. Procédé selon la revendication 7, **caractérisé en ce que** la couche de liège est chauffée avant ou pendant le gaufrage.

9. Procédé selon la revendication 8, **caractérisé en ce que** la couche de liège est chauffée avant ou pendant le gaufrage à une température comprise entre 40 °C et 60 °C.

10. Procédé selon l'une quelconque des revendications 7 à 9, **caractérisé en ce que** la couche de liège est collée sur la plaque de support.

11. Procédé selon au moins l'une quelconque des revendications 7 à 10, **caractérisé en ce que** la structure de surface est produite dans la couche de liège au moyen d'un rouleau de gaufrage chauffé.

12. Procédé selon l'une quelconque des revendications 7 à 11, **caractérisé en ce que** le motif est imprimé sur la totalité de la structure de surface gaufrée.

13. Procédé selon au moins l'une quelconque des revendications 7 à 12, **caractérisé en ce que** l'on prépare une couche de liège d'une épaisseur d'au moins 2 mm.

14. Procédé selon au moins l'une quelconque des revendications 7 à 13, **caractérisé en ce que** l'on prépare une plaque de support à partir d'un matériau fibreux.

15. Procédé selon au moins l'une quelconque des revendications 7 à 13, **caractérisé en ce que** l'on prépare une plaque de support à partir d'un matériau stratifié.
